# EUROPÄISCHE PATENTSCHRIFT

(11) **EP 4 148 179 B1**
(45) Veröffentlichungstag und Bekanntmachung des Hinweises auf die Patenterteilung: **20.11.2024**
(21) Anmeldenummer: 22192098.6
(22) Anmeldetag: 25.08.2022
(51) Int. Cl.: D06F 58/20, D06F 58/02, D06F 25/00

(54) **WÄRMEPUMPENTROCKNER MIT DAMPFERZEUGER**
HEAT PUMP DRYER WITH STEAM GENERATOR
SÉCHOIR À POMPE À CHALEUR AVEC GÉNÉRATEUR DE VAPEUR

(30) Priorität: 08.09.2021 BE 202105697
(43) Veröffentlichungstag der Anmeldung: 15.03.2023
(73) Patentinhaber: Miele & Cie. KG, 33332 Gütersloh (DE)
(72) Erfinder: Kupcak, Antonin, CZ 73942 Frýdek-Místek 8 (CZ); Moll, Felix, 32657 Lemgo (DE); Bußmann, Ralf, 59597 Erwitte (DE); Schimke, Patrick, 33330 Gütersloh (DE); Zmund, Karel, CZ 784 01 Litovel (CZ)

(56) Entgegenhaltungen:
- EP-A1- 3 865 620
- US-A1- 2012 131 811
- US-A1- 2017 175 320

## Beschreibung

Die Erfindung betrifft ein Wäschebehandlungsgerät.

Wäsche ist zum Teil nicht optisch schmutzig aber mit Geruchs- und Schadstoffen belastet. In der Regel wird die Wäsche daher nach gewisser Zeit oder Beanspruchung gewaschen und anschließend im Trockner oder auf der Leine getrocknet. Das Waschen und anschließende Trocknen erfordert viel Zeit, Energie und händische Tätigkeiten seitens des Benutzers.

Die EP 2 415 926 A2 offenbart einen Wäschetrockner mit einem Dampferzeuger zur Wäschebehandlung. Als Dampferzeuger dient das Heizelement zum Erhitzen der Prozessluft, wobei eine Rohrleitung vom Wassertank bis nah zum Heizelement geführt ist, um auf einen Teilbereich Wasser zuzuführen. Die Verteilung des Wassers erfolgt dadurch, dass die Rohrleitung Zickzack-artig über dem besagten Teilbereich des Heizelements geführt ist.

Das Dokument US 212/131 811 A1 offenbart einen Waschtrockner mit einer Wärmepumpenvorrichtung zum Konditionieren der Prozessluft. In einem horizontal verlaufenden Kanalabschnitt, der sich oberhalb der Trommel befindet, ist ein zusätzliches Heizelement angebracht, zu dem Wasser aufgesprüht wird.

Das Dokument US 2017/175 320 A1 offenbart einen Trommeltrockner mit einer Wärmepumpenvorrichtung zum Konditionieren der Prozessluft. Im Prozessluftkanal ist dem Wärmetauscher nachgeschaltet ein zusätzliches Heizelement angeordnet, um die Prozessluft; die den Wärmetauscher der Wärmepumpe verlässt, zusätzlich zu erhitzen.

Das Dokument EP 3 865 620 A1 offenbart auch einen solchen Trommeltrockner mit einer Wärmepumpenvorrichtung und einem zusätzlichen Heizelement zum Konditionieren der Prozessluft.

Der hier vorgestellte Ansatz stellt sich die Aufgabe, ein verbessertes Wäschebehandlungsgerät mit einem Dampferzeuger zum zu schaffen.

Erfindungsgemäß wird unter anderem diese Aufgabe durch ein Wäschebehandlungsgerät mit den Merkmalen des Anspruchs 1 gelöst. Vorteilhafte Ausgestaltungen und Weiterbildungen der Erfindung ergeben sich aus den abhängigen Ansprüchen.

Durch den hier vorgestellten Ansatz wird auf einfache Art und Weise eine Möglichkeit geschaffen, die zu behandelnde Wäsche gezielt nachzubehandeln, beispielsweise zu glätten und/oder Geruchsstoffe schonend aus dem Behandlungsgut zu entfernen und abzutransportieren und/oder Duftstoffe zuzuführen.

Das Wäschebehandlungsgerät weist dabei einen Dampferzeuger mit
- einem Wassertank zur Aufnahme bzw. Bevorratung von Wasser;
- einer Zuführleitung zum Leiten des Wassers aus dem Wassertank in den Kanalabschnitt, in dem das Heizelement angeordnet ist;
- einem Dosierelement welches der Zuführleitung vorgeschaltet ist zum Duschlassen des Wassers oder zum Sperren des Wasserflusses durch die Leitung;
- einem Verteilelement zum Verteilen des aus der Zuführleitung austretenden Wassers auf. Damit wird das ohnehin vorhandene Zusatzheizelement, das zum schnellen Aufheizen der Prozessluft verwendet wird, zusätzlich zur Erzeugung von Dampf verwendet. Dazu wird das Heizelement aktiviert, wodurch es sich erhitzt, wobei Wasser aus der Zuführleitung auf das Heizelement geführt wird. Hierbei wird das ragt das Ende der Zuführleitung nicht direkt zum Heizelement, da zwischen Leitungsende und Heizelement ein Verteilelement angeordnet ist, um den Wasserstrahl auf die stirnseitige Oberfläche des Heizelements zu verteilen. Der Dampf wird also im Kanal vor dem Eintritt in die Behandlungskammer erzeugt und gelangt mit der strömenden Prozessluft in die Behandlungskammer. In der Behandlungskammer entfaltet der Dampf in den dort herumwirbelnden Wäschestücken seine Wirkung, beispielsweise glättend, geruchsentfernend und/oder reinigend und/oder desinfizierend. Mit der Auffächerung des auf das Heizelement gerichteten Wasserstrahls wird eine gleichmäßige Verteilung erreicht und dadurch zuverlässig ein vollständiges Verdampfen des zugeführten Wassers sichergestellt. Insgesamt wird eine gute Qualität des Dampfes erreicht, wobei die Bildung von Wassertropfen in der Prozessluft vermieden wird.

Das Heizelement ist bevorzugt als flaches Bauteil, bevorzugt mit Kühlrippen, ausgebildet und senkrecht, also längs zur Strömungsrichtung des Prozessluftstromes, im rückseitigen Luftkanal angebracht. Die Zuführleitung ragt in den Luftkanalabschnitt, in dem sich das Heizelement befindet, hinein, wobei zwischen Leitungsende und Zusatzheizung ein Verteilelement angeordnet ist, um das aus dem Leitungsende strömende Wasser zu verteilen bzw. den Wasserstrom aufzufächern. Dadurch wird der austretende Wasserstrahl in mehrere Strahlen aufgefächert, um einen größeren Bereich der stirnseitigen Oberfläche der Zusatzheizung mit Wasser zu beaufschlagen.

Das Wäschebehandlungsgerät kann beispielsweise als Trockner oder Waschtrockner oder Trockenschrank ausgebildet sein. Im Folgenden wird die Behandlungskammer auch als Trommel bezeichnet, wobei die Trommel zum Einsatz kommt, wenn diese während der Behandlung des Reinigungsgutes gedreht wird zum Durchmischen Reinigungsgutes. In einem Trockenschrank ist die Behandlungskammer der Behandlungsraum, in den das Reinigungsgut ausgehängt werden, wobei hierbei der Behandlungsraum nicht bewegt wird während des Behandlungsprozesses. Unter dem Reinigungsgut können beispielsweise Textilien verstanden werden. Der Reinigungsprozess kann beispielsweise ein Reinigungsprogramm abbilden, das ein Nutzer des Reinigungsgeräts wählen und entsprechend einstellen kann. Der Reinigungsprozess kann unter Verwendung von Einrichtungen des Wäschebehandlungsgerät automatisch durchgeführt werden. Die Trommel kann als drehbarer Aufnahmebehälter ausgeformt sein. Das zusätzliche Heizelement kann eine unabhängig von der Wärmepumpe aktivierbare elektrische Heizeinrichtung sein, die beispielsweise zumindest einen Heizwiderstand umfasst. Die Zuführeinrichtung kann beispielsweise als ein steuerbares Ventil oder als eine Pumpe ausgeformt sein, sodass die zuzuführende Wassermenge der Zusatzheizung kontrolliert zugeführt werden kann.

Das Wäschebehandlungsgerät kann beispielsweise als ein Haushaltgerät ausgebildet sein, aber auch entsprechend im Zusammenhang mit einem gewerblichen oder professionellen Gerät. Ferner kann es als Trommeltrockner ausgebildet sein, umfassend ein Gehäuse und eine in dem Gehäuse angeordneten, mittels eines Motors antreibbaren, über eine horizontale oder geneigte Achse drehbar gelagerten Trommel, die die Behandlungskammer bildet.

Das Heizelement ist im Kanal in einem zumindest überwiegend senkrechten Abschnitt vor dem Lufteinlass der Kammer und das Verteilelement oberhalb des Heizelements angeordnet. Das Leitungsende ist in einem Abstand zur Oberseite des zusätzlichen Heizelements bzw. oberhalb des Verteilelements angeordnet. Dadurch ist das in den Kanal ragende Leitungsstück keiner starken Erwärmung ausgesetzt, wenn die Zusatzheizung eingeschaltet ist.

In einer weiteren, insgesamt vorteilhaften Ausführung umfasst das Heizelement Heizrippen zur Übertragung der Wärme an die vorbeiströmende Prozessluft. Die Kühlrippen sind bevorzugt ebenfalls senkrecht ausgerichtet. Dadurch wird der Luftstrom nicht oder nur wenig beeinträchtigt.

In einer insgesamt zweckmäßigen Ausführung ist das Dosierelement eine Pumpe oder Ventil, welches mittels der Steuereinrichtung aktivierbar, um Wasser zum Heizelement zu fördern. Besonders die Ausführung mit Ventil und der Anordnung des Wassertanks oberhalb des Heizelements ist sehr einfach und zuverlässig auszubilden, weil bei geöffnetem Ventil das Wasser aufgrund der Schwerkraft auf das Verteilelement gelangt und dort in mehrere Ströme aufgeteilt wird. Die Ausnutzung der Schwerkraft zur Bereitstellung des Wasserflusses gilt für alle Ausführungen.

In einer insgesamt zweckmäßigen Ausführung ist das Wäschebehandlungsgerät ein Kondensationstrockner, umfassend einen Sammelbehälter für Kondensat, welches beim Trocknungsvorgang entsteht, wobei der Sammelbehälter den Wassertank bildet und das Kondensat zur Dampferzeugung verwendet werden kann. Hierbei wird das beim Trocknungsvorgang anfallende Kondensat zur Dampferzeugung verwendet, sodass der Benutzer kein oder nur wenig Wasser in den Tank nachfüllen muss.

In einer vorteilhaften Ausführung der Erfindung umfasst das Verteilelement einen Basiskörper mit einem darin eingebrachten rinnenartigen ersten Kanal, in den die Leitung mündet, wobei von diesem ersten Kanal weitere Kanäle abzweigen, um eine Auffächerung des auf das Heizelement zugeführten Wasserstrahls zu bewirken. Dies ist sehr einfach durch Fräsen herzustellen und die offene Ausführung kann nicht verstopfen. Ferner treten Ablagerungen nur in geringem Umfang auf, weil die Kanäle offen im Luftstrom liegen und durch diesen stets freigeblasen werden.

In einer bevorzugten Weiterbildung ist der Basiskörper derart ausgebildet, dass von dem ersten Kanal zumindest vier weitere Kanäle abzweigen. Ferner können von den weiteren Kanälen nochmal jeweils mehrere, weitere Kanäle abzweigen. Insgesamt sind die Kanäle so geführt, dass sie sich auf der Oberfläche des Basiskörpers zu zwei gegenüberliegenden Seiten hin erstrecken und den einzelnen eintretenden Wasserstrahl in mehrere, zueinander beabstandete Wasserstrahlen aufteilt.

In einer insgesamt bevorzugten Ausführung ist der Basiskörper als Platte oder Block, bevorzugt aus einem Metall, wie Aluminium oder einem hitzebeständigen Kunststoff, ausgebildet und, schräggestellt im Zuluftkanal angeordnet ist, wobei die offenen Seiten der Rinnen auf der Oberseite der Platte angeordnet sind.

In einer insgesamt zweckmäßigen Ausführung ist die Platte oder der Block derart dimensioniert, dass die Platte oder der Block eine Dicke im Bereich von 2 mm bis 10 mm, bevorzugt 3 bis 5 mm, die Rinnen eine Breite im Bereich von 1 mm bis 10 mm, bevorzugt 2 mm bis 4 mm, und eine Tiefe im Bereich von 0,5 mm bis 5 mm, bevorzugt 1 mm bis 2 mm, aufweisen. Damit wird eine sichere Führung des auf die Platte auftreffenden Wasserstrahls in die Verzweigungen bereitgestellt. Ein unkontrolliertes Abfließen des Wasserstrahls in unerwünschte Bereiche wird vermieden.

In einer insgesamt vorteilhaften Ausführung ist der Basiskörper auf der Oberseite, insbesondere die Rinnen, mit einer hydrophoben Oberfläche versehen. Dadurch ist ein vollständiges Abfließen des Wassers vom Verteilelement sichergestellt.

In einer weiteren, insgesamt vorteilhaften Ausführung ist der Basiskörper mit den rinnenartigen Kanälen derart dimensioniert, dass er die stirnseitige Fläche des Heizelements zu 30% bis 70%, bevorzugt 40% bis 60%, überdeckt. Ferner ist der Basiskörper bevorzugt in einem Winkel im Bereich von 20° bis 60° zur Horizontalen, bevorzugt 30° bis 45° zur Horizontalen im Zuluftkanal angeordnet.

Ein Ausführungsbeispiel der Erfindung ist in den Zeichnungen rein schematisch dargestellt und wird nachfolgend näher beschrieben. Es zeigen
- Fig. 1:: eine schematische Darstellung der Komponenten der Wärmepumpe und
- Fig. 2:: eine detaillierte, perspektivische Ansicht des Dampferzeugers.

Fig. 1 zeigt den erfindungsgemäßen Wärmepumpen-Trockner 1 in einer schematischen Schnittdarstellung. Hier ist zu erkennen, dass die Wärmepumpeneinrichtung 13 einen Kältemittelkreislauf umfasst, bei dem Kältemittel in einem Leitungssystem mit einem Verdampfer 15, einem Kompressor 14 zum Verdichten des Kältemittels, einem Verflüssiger 16 und einer Drossel 15a zirkuliert, wobei der Wärmetauscher den Verdampfer 15 und die Heizung den Verflüssiger 16 der Wärmepumpe 13 enthält. Der Verdampfer 15 und der Verflüssiger 16 sind im Kanal 8 derart angeordnet, dass die feuchte Prozessluft PL aus dem Auslass 7 der Behandlungskammer 3 im Kanal 8 zuerst den Verdampfer 15 durchströmt, damit sie aufgrund der Abkühlung und der daraus folgenden Kondensation entfeuchtet wird. Anschließend durchströmt sie den nachgeschalteten Verflüssiger 16, der als Heizung wirkt und die Prozessluft PL aufheizt, sodass die erwärmte Prozessluft PL durch den Lufteinlass 6 in die Trommel 3 eingelassen und damit der zu behandelnden Textilien zugeführt wird. In der Auffangwanne 18 wird anfallendes Kondensat aufgefangen und mittels der Kondensatpumpe 17 zum Sammelbehälter 4 gepumpt. Der Behälter 4 kann in einer anderen Ausführung auch als Tank für Frischwasser ausgebildet sein, wenn Dampf mit Frischwasser erzeugt werden soll. Zur Dampferzeugung umfasst das Behandlungsgerät 1 einen Dampferzeuger 20, zu dem auch der Tank 4 zugeordnet werden kann. Am Tank bzw. in der Zuführungsleitung 21 ist als Dosierelement 22 ein Ventil angebracht, welches von der Steuereinrichtung 19 geöffnet und geschlossen werden kann, um Wasser durch die Leitung 21 zum Zusatzheizelement 23 strömen zu lassen. Um Dampf zu erzeugen, wird das Zusatzheizelement 23 aktiviert, sodass die Oberfläche heiß ist und das darauf strömende Wasser verdampft. Der Dampf wird also in dem Luftkanalabschnitt 8a vor dem Einlass 6 des Luftkanals 8 erzeugt, der unmittelbar der Behandlungskammer 3 vorgeschaltet ist. Oberhalb des Heizelements 23 ist ein Verteilelement 24 angeordnet, in dem ein Kanalsystem 31, 32, 33 (Fig. 2) zur flächigen Aufteilung des punktuell einströmenden Wassers angebracht bzw. eingeformt ist.

Das bodenseitige Funktionsmodul 5 umfasst ferner den Motor 10, der hier das Gebläse 9 und die Trommel 3 antreibt. Das Gebläse 9 ist bevorzugt als Radiallüfter mit gekrümmten Schaufeln ausgebildet, sodass es in einer Vorzugsrichtung einen höheren Volumenstrom verursacht, als in der Gegendrehrichtung. Die als drehbare Trommel 3 ausgebildete Behandlungskammer ist mittels einer horizontalen oder geneigten Drehachse 40 im Gehäuse 2 oder an einem Tragwerk gelagert.

Fig. 2 zeigt eine perspektivische Innenansicht des der Behandlungskammer 3 in Strömungsrichtung vorgeschalteten Kanalabschnitt 8a, in dem sich das Zusatzheizelement 23 befindet. Das Zusatzheizelement 23 umfasst einen Block 23b mit einem elektrisch betreibbaren Widerstandsheizelement. Bei Zuführung von elektrischer Energie erhitzt sich dieser und den umgebenden Metallblock 23b. An dem Block 23b sind Kühlrippen 23a angebracht, bevorzugt längs zur Strömungsrichtung der Prozessluft PL in diesem Kanalabschnitt 8a. Oberhalb des Zusatzheizelements 23 endet im Inneren des Kanalabschnitts 8a die Zuführleitung 21 mit einer Düse 21a oder einem offenen Leitungsende. Zwischen Leitungsende und der oberen Seite des Heizelements 23 ist das Verteilelement 24 angebracht. Es umfasst einen Basiskörper 30, der als flacher Block ausgebildet ist und in einer geneigten Lage angebracht ist. In dem Block 30 ist auf der dem Leitungsende zugewandten Seite ein rinnenartiges Kanalsystem eingearbeitet, welches einen punktuellen Einlass 31, von diesem ausgehend zwei nach außen gerichtete Kanäle 32 und von diesen ausgehend eine weitere Verzweigung in weitere Kanäle 33 umfasst. Die weiteren Kanäle 33 enden an der Kante 34 des Blocks 30, sodass das in den Kanälen 32, 33 fließende Wasser vom Block 30 aufgrund der Schwerkraft abtropft bzw. nach unten auf das Heizelement 23 fließt. Die Schrägstellung des Blocks 30 bewirkt, dass das auf den punktuellen Einlass 31 auftreffende Wasser aufgrund der Schwerkraft durch die Rinnen 32, 33 nach unten strömen kann und an den offenen Enden 34 der Verzweigungen 33 abfließen kann. Der Block 30 ist dabei in einem Winkel von 20° bis 60° zur Horizontalen, bevorzugt 30° bis 45° in dem Kanalabschnitt 8a, auch als Zuluftkanal bezeichnet, angebracht. Das Verteilelement 24 bzw. der Block 30 ist mit Haltemitteln 35 versehen zur Befestigung auf oder an dem Heizelement 23. Der Block 30 kann aus einem Kunstsoff oder Metall bestehen und weist bevorzugt eine Dicke mit einem Wert im Bereich von 2 mm 10 mm, bevorzugt 4 mm, auf. Auf der Oberseite können die Kanäle 31, 32, 33 eingefräst sein und weisen bevorzugt eine Breite im Bereich von 1 mm bis 10 mm, bevorzugt 2 mm bis 4 mm, und eine Tiefe im Bereich von 0,5 mm bis 5 mm, bevorzugt 1 mm bis 2 mm, auf. Der Grund der Rinnen 31, 32, 33 kann im Profil gewölbt sein.

Alle Richtungs- und Positionsangaben beziehen sich auf die betriebsgemäße Aufstellposition des Behandlungsgerätes 1.

## Patentansprüche

1. Wäschebehandlungsgerät (1) mit folgenden Merkmalen:
einer Behandlungskammer, bevorzugt eine Trommel (3) zum Aufnehmen von Wäsche, die einen Lufteinlass (6) und einen Luftauslass (7) aufweist;
ein Aggregat mit
- einer Wärmepumpe (13) mit einem Kompressor (14) Verflüssiger (16) als Heizeinrichtung und einem Verdampfer (15) als Kondensationseinrichtung;
- einem Lüfter (9, 10) zum Fördern von Prozessluft (PL) durch einen durch die Behandlungskammer (3) und die Heizeinrichtung (16) führenden Kreislauf;
- einen Prozessluftkanal (8) zur Verbindung des Aggregats (13) mit dem Lufteinlass (6) und dem Luftauslass (7) der Behandlungskammer (3);
- ein in dem Prozessluftkanal (8, 8a) befindlichen zusätzlichen Heizelement (23);
- einer Steuereinrichtung (19) zum Aktivieren und Deaktivieren des Lüfters (10, 9), des Kompressors (14) und des zusätzlichen Heizelements (23) zur Durchführung eines automatischen Behandlungsablaufs,
ferner umfassend
- einen Dampferzeuger (20) mit
- einem Wassertank (4) zur Aufnahme bzw. Bevorratung von Wasser;
- einer Zuführleitung (21) zum Leiten des Wassers aus dem Wassertank (4) in den Kanalabschnitt (8a), in dem das zusätzliche Heizelement (23) angeordnet ist;
- einem Dosierelement (22) welches der Zuführleitung (21) vorgeschaltet ist zum Duschlassen des Wassers oder zum Sperren des Wasserflusses durch die Leitung (21);
- einem Verteilelement (24) zum Verteilen des aus der Zuführleitung (21) austretenden Wassers,
**dadurch gekennzeichnet,**
**dass** das zusätzliche Heizelement (23) im Kanal (8a) in einem zumindest überwiegend senkrechten Abschnitt vor dem Lufteinlass (6) der Kammer (3) angeordnet ist, wobei die Zuführleitung in den Luftkanalabschnitt hineinragt, in dem sich das zusätzliche Heizelement (23) befindet, wobei zwischen Leitungsende und dem zusätzlichen Heizelement (23) das Verteilelement (24) oberhalb des zusätzlichen Heizelements (23) angeordnet ist, um das aus dem Leitungsende strömende Wasser zu verteilen bzw. den Wasserstrom aufzufächern, damit es am aktivierten zusätzlichen Heizelement (23) verdampfen kann.

2. Wäschebehandlungsgerät nach Anspruch 1, welches als Trommeltrockner ausgebildet ist, umfassend ein Gehäuse (2) und eine in dem Gehäuse (2) angeordneten, mittels eines Motors (10) antreibbaren, über eine horizontale oder geneigte Achse (5) drehbar gelagerten Trommel (3), die die Behandlungskammer bildet.

3. Wäschebehandlungsgerät nach einem der Ansprüche 1 bis 2, wobei das zusätzliche Heizelement (23) Kühlrippen (23a) zur Übertragung der Wärme an die vorbeiströmende Prozessluft (PL) umfasst.

4. Wäschebehandlungsgerät nach einem der Ansprüche 1 bis 3,
wobei das Dosierelement (22) eine Pumpe oder Ventil ist, welches mittels der Steuereinrichtung (19) aktivierbar ist, um Wasser zum zusätzlichen Heizelement (23) zu fördern.

5. Wäschebehandlungsgerät nach einem der Ansprüche 1 bis 4,
ferner umfassend einen Sammelbehälter (4) für Kondensat, welches beim Trocknungsvorgang entsteht, wobei der Sammelbehälter (4) den Wassertank bildet und das Kondensat zur Dampferzeugung dient.

6. Wäschebehandlungsgerät nach einem der Ansprüche 1 bis 5,
wobei das Verteilelement (24) einen Basiskörper (30) mit einem darin eingebrachten rinnenartigen ersten Kanal (32) umfasst, in den die Leitung (21) mündet.

7. Wäschebehandlungsgerät nach Anspruch 6,
wobei von diesem ersten Kanal (32) weitere Kanäle (33) abzweigen, um eine Auffächerung des auf das zusätzliche Heizelement (23) zugeführten Wasserstrahls zu bewirken.

8. Wäschebehandlungsgerät nach Anspruch 6 oder 7,
wobei von dem ersten Kanal (32) zumindest zwei weitere Kanäle (33) abzweigen.

9. Wäschebehandlungsgerät nach Anspruch 7 oder 8,
wobei von den weiteren Kanälen (33) nochmal jeweils mehrere, weitere Kanäle abzweigen.

10. Wäschebehandlungsgerät nach einem der Ansprüche 6 bis 9,
wobei der Basiskörper als Platte oder Block (30) ausgebildet und, schräggestellt im Zuluftkanal (8a) angeordnet ist, wobei die offenen Seiten der rinnenartigen Kanäle (31, 32, 33) auf der Oberseite der Platte oder Blocks (30) angeordnet sind.

11. Wäschebehandlungsgerät nach einem der Ansprüche 6 bis 10,
wobei die Platte oder Block (30) eine Dicke im Bereich von 2 mm bis 10 mm, bevorzugt 3 bis 5 mm, die rinnenartigen Kanäle (31, 32, 33) eine Breite im Bereich von 1 mm bis 10 mm, bevorzugt 2 mm bis 4 mm, und eine Tiefe im Bereich von 0,5 mm bis 5 mm, bevorzugt 1 mm bis 2 mm, aufweisen.

12. Wäschebehandlungsgerät nach einem der Ansprüche 6 bis 11,
wobei der Basiskörper (30) auf der Oberseite, insbesondere die rinnenartigen Kanäle (31, 32, 33), mit einer hydrophoben Oberfläche versehen ist / sind.

13. Wäschebehandlungsgerät nach einem der Ansprüche 6 bis 12,
wobei der Basiskörper (30) mit den rinnenartigen Kanälen derart dimensioniert ist, dass er die stirnseitige Fläche des zusätzliche Heizelements (23) zu 30% bis 70%, bevorzugt 40% bis 60%, überdeckt.

14. Wäschebehandlungsgerät nach einem der Ansprüche 6 bis 13,
wobei der Basiskörper (30) in einem Winkel im Bereich von 20° bis 60° zur Horizontalen, bevorzugt 30° bis 45° zur Horizontalen im Zuluftkanal (8a) angeordnet ist.

## Claims

1. Laundry treatment appliance (1) comprising the following features:
a treatment chamber, preferably a drum (3) for receiving laundry, having an air inlet (6) and an air outlet (7);
a unit having
- a heat pump (13) having a compressor (14) condenser (16) as a heating device and an evaporator (15) as a condensing device;
- a fan (9, 10) for propelling process air (PL) through a circuit leading through the treatment chamber (3) and the heating device (16);
- a process air channel (8) for connecting the unit (13) to the air inlet (6) and the air outlet (7) of the treatment chamber (3);
- an additional heating element (23) located in the process air channel (8, 8a);
- a control device (19) for activating and deactivating the fan (10, 9), the compressor (14) and the additional heating element (23) for carrying out an automatic treatment process,
further comprising
- a steam generator (20) having
- a water tank (4) for receiving or storing water;
- a supply line (21) for conducting the water from the water tank (4) into the channel portion (8a) in which the additional heating element (23) is arranged;
- a dosing element (22) which is connected upstream of the supply line (21) for allowing the water to pass through or for blocking the flow of water through the line (21);
- a distribution element (24) for distributing the water emerging from the supply line (21),
**characterised in that**
the additional heating element (23) is arranged in the channel (8a) in an at least predominantly vertical portion in front of the air inlet (6) of the chamber (3), wherein the supply line projects into the air channel portion in which the additional heating element (23) is located, wherein the distribution element (24) is arranged above the additional heating element (23) between the line end and the additional heating element (23) in order to distribute the water flowing out of line end or to fan out the water flow so that it can evaporate on the activated additional heating element (23).

2. Laundry treatment appliance according to claim 1, which is designed as a tumble dryer, comprising a housing (2) and a drum (3) which is arranged in the housing (2), is drivable by means of a motor (10) and is rotatably mounted about a horizontal or inclined axis (5), which drum forms the treatment chamber.

3. Laundry treatment appliance according to either of claims 1 to 2, wherein the additional heating element (23) comprises cooling fins (23a) for transferring the heat to the process air (PL) flowing past.

4. Laundry treatment appliance according to any of claims 1 to 3,
wherein the dosing element (22) is a pump or valve which can be activated by means of the control device (19) in order to pump water to the additional heating element (23).

5. Laundry treatment appliance according to any of claims 1 to 4,
further comprising a collection container (4) for condensate which is produced during the drying process, wherein the collection container (4) forms the water tank and the condensate is used to generate steam.

6. Laundry treatment appliance according to any of claims 1 to 5,
wherein the distribution element (24) comprises a base body (30) with a groove-like first channel (32) formed therein, into which the line (21) opens.

7. Laundry treatment appliance according to claim 6,
wherein further channels (33) branch off from this first channel (32) in order to fan out the water jet supplied to the additional heating element (23).

8. Laundry treatment appliance according to claim 6 or 7,
wherein at least two further channels (33) branch off from the first channel (32).

9. Laundry treatment appliance according to claim 7 or 8,
wherein a plurality of further channels in turn branch off from the further channels (33).

10. Laundry treatment appliance according to any of claims 6 to 9,
wherein the base body is designed as a plate or block (30) and is arranged obliquely in the supply air channel (8a), wherein the open sides of the groove-like channels (31, 32, 33) are arranged on the upper side of the plate or block (30).

11. Laundry treatment appliance according to any of claims 6 to 10,
wherein the plate or block (30) has a thickness in the range of from 2 mm to 10 mm, preferably 3 to 5 mm, and the groove-like channels (31, 32, 33) have a width in the range of from 1 mm to 10 mm, preferably 2 mm to 4 mm, and a depth in the range of from 0.5 mm to 5 mm, preferably 1 mm to 2 mm.

12. Laundry treatment appliance according to any of claims 6 to 11,
wherein the base body (30) on the upper side, in particular the groove-like channels (31, 32, 33), is/are provided with a hydrophobic surface.

13. Laundry treatment appliance according to any of claims 6 to 12,
wherein the base body (30) having the groove-like channels is dimensioned such that it covers the end face of the additional heating element (23) by 30% to 70%, preferably 40% to 60%.

14. Laundry treatment appliance according to any of claims 6 to 13,
wherein the base body (30) is arranged at an angle in the range of from 20° to 60° to the horizontal, preferably 30° to 45° to the horizontal in the supply air channel (8a).

## Revendications

1. Appareil de traitement du linge (1) comportant les caractéristiques suivantes :
une enceinte de traitement, de préférence un tambour (3), destinée à recevoir du linge, laquelle présente une entrée d'air (6) et une sortie d'air (7) ;
un groupe comportant
- une pompe à chaleur (13) comportant un compresseur (14), un condenseur (16) comme dispositif chauffant et un évaporateur (15) comme dispositif de condensation ;
- un ventilateur (9, 10) destiné à transporter de l'air de traitement (PL) à travers un circuit traversant l'enceinte de traitement (3) et le dispositif chauffant (16) ;
- un canal d'air de traitement (8) destiné à relier le groupe (13) à l'entrée d'air (6) et à la sortie d'air (7) de l'enceinte de traitement (3) ;
- un élément chauffant supplémentaire (23) situé dans le canal d'air de traitement (8, 8a) ;
- un dispositif de commande (19) permettant d'activer et de désactiver le ventilateur (10, 9), le compresseur (14) et l'élément chauffant supplémentaire (23) afin d'effectuer une séquence de traitement automatique,
comprenant en outre
- un générateur de vapeur (20) comportant
- un réservoir d'eau (4) destiné à recevoir ou à stocker de l'eau ;
- une conduite d'alimentation (21) destinée à conduire l'eau du réservoir d'eau (4) dans la section de canal (8a) dans laquelle l'élément chauffant supplémentaire (23) est disposé ;
- un élément doseur (22) qui est monté en amont de la conduite d'alimentation (21) et permet le passage de l'eau ou le blocage du flux d'eau à travers la conduite (21) ;
- un élément de distribution (24) destiné à distribuer l'eau sortant de la conduite d'alimentation (21),
**caractérisé en ce que**
l'élément chauffant supplémentaire (23) est disposé dans le canal (8a) dans une section au moins principalement verticale avant l'entrée d'air (6) de l'enceinte (3), dans lequel la conduite d'alimentation pénètre dans la section de canal d'air dans laquelle se trouve l'élément chauffant supplémentaire (23), dans lequel l'élément de distribution (24) est disposé entre une extrémité de conduite et l'élément chauffant supplémentaire (23) au-dessus de l'élément chauffant supplémentaire (23) pour distribuer l'eau s'écoulant hors de l'extrémité de conduite ou disperser l'écoulement d'eau afin qu'il puisse s'évaporer sur l'élément chauffant supplémentaire (23) activé.

2. Appareil de traitement du linge selon la revendication 1, lequel est conçu comme un séchoir à tambour, comprenant un boîtier (2) et un tambour (3) disposé dans le boîtier (2), pouvant être entraîné à l'aide d'un moteur (10) et monté de manière à pouvoir tourner par l'intermédiaire d'un axe (5) horizontal ou incliné, lequel tambour forme l'enceinte de traitement.

3. Appareil de traitement du linge selon l'une des revendications 1 à 2, dans lequel l'élément chauffant supplémentaire (23) comprend des ailettes de refroidissement (23a) destinées à transférer la chaleur à l'air de traitement (PL) en circulation.

4. Appareil de traitement du linge selon l'une des revendications 1 à 3,
dans lequel l'élément doseur (22) est une pompe ou une vanne qui peut être activée à l'aide du dispositif de commande (19) pour fournir de l'eau à l'élément chauffant supplémentaire (23).

5. Appareil de traitement du linge selon l'une des revendications 1 à 4,
comprenant en outre un récipient collecteur (4) pour le condensat qui apparaît lors du processus de séchage, dans lequel le récipient collecteur (4) forme le réservoir d'eau et le condensat sert à la génération de vapeur.

6. Appareil de traitement du linge selon l'une des revendications 1 à 5,
dans lequel l'élément de distribution (24) comprend un corps de base (30) comportant un premier canal (32) en forme de gouttière inséré dans celui-ci, canal dans lequel débouche la conduite (21).

7. Appareil de traitement du linge selon la revendication 6,
dans lequel d'autres canaux (33) se ramifient à partir dudit premier canal (32) pour entraîner une dispersion du jet d'eau alimenté à l'élément chauffant supplémentaire (23).

8. Appareil de traitement du linge selon la revendication 6 ou 7,
dans lequel au moins deux autres canaux (33) se ramifient à partir du premier canal (32).

9. Appareil de traitement du linge selon la revendication 7 ou 8,
dans lequel respectivement plusieurs autres canaux se ramifient à nouveau à partir des autres canaux (33).

10. Appareil de traitement du linge selon l'une des revendications 6 à 9,
dans lequel le corps de base est réalisé sous la forme d'une plaque ou d'un bloc (30) et est disposé de manière inclinée dans le canal d'arrivée d'air (8a), dans lequel les côtés ouverts des canaux (31, 32, 33) en forme de gouttière sont disposés sur la face supérieure de la plaque ou du bloc (30).

11. Appareil de traitement du linge selon l'une des revendications 6 à 10,
dans lequel la plaque ou le bloc (30) présente une épaisseur située dans la plage allant de 2 mm à 10 mm, de préférence de 3 mm à 5 mm, les canaux (31, 32, 33) en forme de gouttière présentent une largeur située dans la plage allant de 1 mm à 10 mm, de préférence de 2 mm à 4 mm, et une profondeur située dans la plage allant de 0,5 mm à 5 mm, de préférence de 1 mm à 2 mm.

12. Appareil de traitement du linge selon l'une des revendications 6 à 11,
dans lequel le corps de base (30), en particulier les canaux (31, 32, 33) en forme de gouttière, sont pourvus d'une surface hydrophobe sur la face supérieure.

13. Appareil de traitement du linge selon l'une des revendications 6 à 12,
dans lequel le corps de base (30) comportant les canaux en forme de gouttière est dimensionné de telle sorte qu'il recouvre la surface frontale de l'élément chauffant supplémentaire (23) sur 30 % à 70 %, de préférence sur 40 % à 60 %.

14. Appareil de traitement du linge selon l'une des revendications 6 à 13,
dans lequel le corps de base (30) est disposé dans le canal d'arrivée d'air (8a) selon un angle situé dans la plage allant de 20° à 60° par rapport à l'horizontale, de préférence de 30° à 45° par rapport à l'horizontale.
